# EUROPÄISCHE PATENTSCHRIFT

(11) **EP 2 129 875 B1**
(45) Veröffentlichungstag und Bekanntmachung des Hinweises auf die Patenterteilung: **09.03.2011**
(21) Anmeldenummer: 08706764.1
(22) Anmeldetag: 16.01.2008
(51) Int. Cl.: F01D 11/22

(54) **TURBOMASCHINE MIT ACTIVE CLEARANCE CONTROL**
TURBO ENGINE WITH ACTIVE CLEARANCE CONTROL
TURBOMACHINE AVEC CONTROLE DE JEU ACTIF

(30) Priorität: 20.01.2007 DE 102007003028
(43) Veröffentlichungstag der Anmeldung: 09.12.2009
(73) Patentinhaber: MTU Aero Engines GmbH, 80995 München (DE)
(72) Erfinder: WULF, Joachim, 80636 München (DE)
(86) Internationale Anmeldenummer: PCT/DE2008/000067
(87) Internationale Veröffentlichungsnummer: WO 2008/086782

(56) Entgegenhaltungen:
- EP-A- 1 655 455
- US-A- 3 227 418

## Beschreibung

Die Erfindung betrifft eine Turbomaschine, insbesondere eine Gasturbine, nach dem Oberbegriff des Anspruchs 1.

Aus der DE 10 2004 037 955 A1 ist eine Turbomaschine mit einem Stator und einem Rotor bekannt, wobei der Rotor Laufschaufeln und der Stator ein Gehäuse und Leitschaufeln ausweist. Die rotorseitigen Laufscbaufeln bilden mindestens einen Laufscbaufellaranz, der an einem radial außenliegenden Ende an eine radial innenliegende Gehäusewand des Gehäuses angrenzt, von derselben umgeben ist und mit derselben einen radialen Spalt begrenzt Die radial innenliegende Gehäusewand des Gehäuses wird auch als Mantelring bezeichnet und dient insbesondere als Träger für einen Einlaufbelag. Aus der DE 10 2004 037 955 A1 ist weiterhin bekannt, dass der Spalt zwischen dem Mantelring des Gehäuses und dem radial außenliegenden Ende des oder jedes Laufschaufelkranzes zur Bereitstellung eines sogenannten Active Clearance Control über Stelleinrichtungen in seinem Spaltmaß eingestellt bzw. angepasst werden kann, um so automatisch den Spalt zu beeinflussen und über alle Betriebsbedingungen eine optimale Spalthaltung zu gewährleisten. Dabei ist nach der DE 10 2004 037 955 A1 die radial innenliegende Gehäusewand bzw. der Mantelring in Umfangsrichtung segmentiert, wobei vorzugsweise jedem Segment eine separate Stelleinrichtung zugeordnet ist Die Stelleinrichtungen sind vorzugsweise als elektromechanische Aktuatoren ausgeführt. Die Anordnung der elektro-mechanischen Aktuatoren, die auf die Segmente der radial innenliegenden Gehäusewand bzw. des Mantelrings einwirken, nimmt relativ viel Bauraum in Anspruch, wodurch sich die Gesamtabmessungen der Turbomaschine vergrößern.

Das Dokument EP 1 655 455 A1 betrifft eine Strömungsmaschine mit einem verstellbaren Leitschaufelträger zur Radialspalteinstellung zwischen einem vom dem Leitschaufelträger gebildeten Mantelring und den Spitzen von innerhalb des Mantelringes rotierenden Laufschaufeln. Der Mantelring ist segmentiert und von einer als Überwurfring ausgebildeten Stelleinrichtung konzentrisch angeben. An den Mantelringsegmenten sind jeweils mehrere in Umfangsrichtung rampenförmig verlaufende Flächen angeordnet, welche mit zylindrischen Rollen am Überwurfring zusammenwirken. Durch Verdrehen des Überwurfringes werden die Mantelringsegmente radial nach innen oder außen bewegt, wobei eine radiale Vorspannung nach innen über federelastische Elemente auf die Segmente einwirkt. Diese Art der Spalteinstellung ist mechanisch aufwändig und benötigt in Radialrichtung viel Raum.

Hiervon ausgehend liegt der vorliegenden Erfindung das Problem zu Grunde, eine alternative Stellmöglichkeit des Mantelrings zu schaffen, die zuverlässig ist und geringe radiale Abmessungen aufweist.

Dieses Problem wird durch eine Turbomaschine gemäß Anspruch 1 gelöst. Hiernach ist der Mantelring von einer als Überwurfring ausgebildeten Stelleinrichtung konzentrisch umgeben, wobei sich gegenüberliegende Flächen des Mantelrings und der Stelleinrichtung kegelstumpfförmig konturiert sind, und wobei zwischen dem Mantelring und der Stelleinrichtung in Radialrichtung und in Umfangsrichtung gegenüber der Axialrichtung schräg angestellte, zylindrische Wälzkörper positioniert sind, sodass die Stelleinrichtung gegenüber dem Mantelring unter gleichzeitiger Einstellung des Spalts verdrehbar ist.

Das erfindungsgemäße Konzept eines Active Clearance Control an einer Turbomaschine kommt mit relativ geringem Bauraum aus, so dass sich die Gesamtabmessung einer Turbomaschine nur geringfügig vergrößert. Bedingt durch den relativ einfachen konstruktiven Aufbau ist die Turbomaschine darüber hinaus auch verschleißunanfällig. Ferner werden nur geringe Verstellkräfte benötigt, um die ringartige Stelleinrichtung gegenüber dem Mantelring zur Einstellung des Spalts zu verdrehen. Ein weiterer Vorteil liegt darin, dass die beteiligten Baugruppen vorwiegend auf Zug und Druck beansprucht werden, jedoch keiner oder nur einer geringen Biegebeanspruchung ausgesetzt sind.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1: ein stark schematisiertes Detail einer erfindungsgemäßen Turbomaschine

Die hier vorliegende Erfindung betrifft eine Turbomaschine, insbesondere eine Gasturbine, wie z.B. ein Gasturbinenflugtriebwerk. Derartige Turbomaschinen verfügen über mindestens einen Verdichter, mindestens eine Brennkammer sowie mindestens eine Turbine, wobei sowohl im Bereich des oder jeden Verdichters als auch im Bereich der oder jeder Turbine ein Stator sowie ein Rotor vorhanden ist.

Der Rotor eines Verdichters bzw. einer Turbine umfasst mehrere rotierende Laufschaufeln. Der Stator eines Verdichters bzw. einer Turbine umfasst ein Gehäuse sowie mehrere feststehende Leitschaufeln. Die dem Rotor zugeordneten Laufschaufeln rotieren gegenüber dem feststehenden Gehäuse und den feststehenden Leitschaufeln des Stators, wobei die Leitschaufeln Leitschaufelkränze und die Laufschaufeln Laufschaufelkränze bilden. Zwischen zwei in Durchströmungsrichtung hintereinander angeordneten Leitschaufelkränzen ist dabei jeweils ein Laufschaufelkranz positioniert.

Sowohl im Bereich des oder jedes Verdichters sowie im Bereich der oder jeder Turbine einer Turbomaschine ist zwischen einem radial außenliegenden Ende eines Laufschaufelkranzes und einer radial innenliegenden Gehäusewand des Gehäuses, die als Mantelring bezeichnet wird, ein Spalt ausgebildet, der zur Optimierung des Wirkungsgrads der Turbomaschine möglichst klein ausfallen muss.

Die hier vorliegende Erfindung betrifft nun solche Details einer Turbomaschine, mit Hilfe derer der Spalt zwischen dem radial außenliegenden Ende eines Laufschaufelkranzes und der radial innenliegenden Gehäusewand bzw. dem Mantelring eines Gehäuses im Sinne eines Active Clearance Control automatisch beeinflusst bzw. verändert werden kann.

An dieser Stelle sei darauf hingewiesen, dass die Erfindung vorzugsweise im Bereich eines Verdichters einer Turbomaschine zum Einsatz kommt. Die Erfindung ist jedoch nicht auf die Verwendung im Bereich des Verdichters beschränkt, vielmehr kann die Erfindung auch im Bereich einer Turbine einer Turbomaschine zum Einsatz kommen.

Fig. 1 zeigt einen stark schematisierten Ausschnitt aus einer erfindungsgemäßen Turbomaschine nach einem ersten Aspekt der hier vorliegenden Erfindung.

So zeigt Fig. 1 eine radial innenliegenden Gehäusewand bzw. einen Mantelring 10 eines Stators eines Verdichters einer Gasturbine, wobei der Mantelring 10 einen nicht-dargestellten Laufschaufelkranz umschließt. Zwischen dem Mantelring 10 und einem radial außenliegenden Ende des nicht-dargestellten Laufschaufelkranzes ist ein ebenfalls nichtdargestellter Spalt ausgebildet.

Der Mantelring 10 ist konzentrisch von einer als Überwurfring ausgebildeten Stelleinrichtung 11 umgeben. Gemäß Fig. 1 sind sich gegenüberliegende Flächen 12, 13 von Mantelring 10 und Stelleinrichtung 11 kegelstumpfförmig konturiert, wobei zwischen den sich gegenüberliegenden Flächen 12 und 13 von Mantelring 10 und Stelleinrichtung 11 und damit zwischen Mantelring 10 und Stelleinrichtung 11 als zylindrische Laufrollen ausgebildete Wälzkörper 14 angeordnet sind, die relativ zur Axialrichtung des Mantelrings 10 in Radialrichtung und in Umfangsrichtung schräg angestellt sind.

Bedingt dadurch, dass zwischen dem Mantelring 10 und der Stelleinrichtung 11, welche den Mantelring 10 konzentrisch umgibt, die Wälzkörper 14 angeordnet sind, kann die Stelleinrichtung 11 gegenüber dem Mantelring 10 verdreht werden. Da die sich gegenüberliegenden Flächen 12 und 13 von Mantelring 10 und Stelleinrichtung 11 kegelstumpfförmig konturiert sind und die Wälzkörper 14 relativ zur Axialrichtung des Mantelrings 10 schräg angestellt sind, bewirkt diese Verdrehung der Stelleinrichtung 11 relativ zur Gehäusewand 10 im Sinne des Pfeils 15 weiterhin im Sinne des Pfeils 16 eine translatorische Verschiebung der Stelleinrichtung 11 relativ zum Mantelring 10, aufgrund derer gleichzeitig der Durchmesser des Mantelrings 10 und damit der Spalt zwischen dem Mantelring 10 und dem nicht-dargestellten Laufschaufelkranz eingestellt werden kann.

Es sei darauf hingewiesen, dass die Wälzkörper 14 vorzugsweise als sogenannte käfiggeführte Laufrollen ausgebildet sind.

Ausgehend von einer Ausgangsstellung der Stelleinrichtung 11 relativ zum Mantelring 10 ist in einer ersten Drehrichtung der ringartigen Stelleinrichtung 11 das Spaltmaß des Spalts bezogen auf ein Ausgangsmaß verkleinerbar, in einer zweiten Drehrichtung der Stelleinrichtung 11 ist das Spaltmaß gegenüber dem Ausgangsmaß vergrößerbar.

Bei der Verdrehung der ringartigen Stelleinrichtung 11 gegenüber dem Mantelring 10 wird der Mantelring 10 zur Einstellung des Spaltmaßes elastisch verformt.

Gemäß der hier vorliegenden Erfindung wird demnach zur Anpassung des Spalts zwischen dem Mantelring 10 und einem radial außenliegenden Ende eines Laufschaufelkranzes, der von dem Mantelring 10 umgeben ist, ein Mechanismus vorgeschlagen, der im Wesentlichen aus zwei konzentrischen Ringen besteht, nämlich einem ersten Ring, der von dem Mantelring 10 gebildet ist, und einem zweiten Ring, der von der Stelleinrichtung 11 gebildet ist. Zwischen diesen beiden Ringen, also zwischen dem Mantelring 10 und der Stelleinrichtung 11, sind vorzugsweise als Laufrollen ausgebildete Wälzkörper 14 angeordnet, die ein Verdrehen der Stelleinrichtung 11 relativ zum Mantelring 10 zulassen. Diese Wälzkörper 14 sind relativ zur Axialerstreckung der Gehäusewand 10 und damit relativ zur Axialerstreckung der Turbomaschine in Umfangsrichtung und in Radialrichtung schräg gestellt, wobei die sich gegenüberliegenden Flächen 12, 13 von Mantelring 10 und Stelleinrichtung 11, zwischen denen die Wälzkörper 14 angeordnet sind, kegelstumpfförmig konturiert sind.

Hierdurch bewirkt die Verdrehung der Stelleinrichtung 11 relativ zum Mantelrings 10 weiterhin eine Axialverschiebung der Verstelleinrichtung 11 relativ zum Mantelring 10. Die Stelleinrichtung 11 wird sozusagen auf den Mantelring 10 aufgeschraubt. Hierbei verformt die in einer relativ dicken Wandstärke ausgeführte Stelleinrichtung 11 den in einer relativ dünnen Wandstarke ausgeführten Mantelring 10 im Sinne einer elastischen Verformung, so dass durch Verdrehen der Stelleinrichtung 11 relativ zum Mantelring 10 der Durchmesser des Mantelrings 10 angepasst und damit der Spalt zwischen dem Mantelring und dem Laufschaufelkranz eingestellt werden kann. Es ist auch möglich, die Stelleinrichtung 11 aus einem steiferen Werkstoff als den Mantelring 10 zu fertigen,

Der erfindungsgemäße Mechanismus zur Bereitstellung einer Active Clearance Control an einer Turbomaschine zeichnet sich durch einen kompakten Aufbau mit einer geringen Bauhöhe aus. Es sind nur geringe Verstellkräfte und keine Haltekräfte erforderlich. Bauteile werden vorwiegend auf Zug und Druck belastet, sind jedoch keiner oder nur einer geringen Biegebelastung ausgesetzt

## Patentansprüche

1. Turbomaschine mit einem Stator und einem Rotor, wobei der Rotor Laufschaufeln und der Stator ein Gehäuse und Leitschaufeln aufweist, wobei die rotorseitigen Laufschaufeln mindestens einen Laufschaufelkranz bilden, der an einem radial außenliegenden Ende desselben an eine als Mantelring ausgebildete, radial innenliegende Gehäusewand des Gehäuses angrenzt, von derselben umgeben ist und mit derselben einen Spalt begrenzt, und wobei der Spalt zwischen dem Mantelring des Gehäuses und dem radial außenliegenden Ende des oder jedes Laufschaufelkranzes durch Verformung des Mantelrings einstellbar ist, wobei
der Mantelring (10) von einer als Überwurfring ausgebildeten Stelleinrichtung (11) konzentrisch umgeben ist, **dadurch gekennzeichnet, dass** sich gegenüberliegende Flächen (12, 13) des Mantelrings (10) und der Stelleinrichtung (11) kegelstumpfförmig konturiert sind, und dass zwischen dem Mantelring (10) und der Stelleinrichtung (11) in Radialrichtung und in Umfangsrichtung gegenüber der Axialrichtung schräg angestellte, zylindrische Wälzkörper (14) positioniert sind, sodass die Stelleinrichtung (11) gegenüber dem Mantelring (10) unter gleichzeitiger Einstellung des Spalts verdrehbar ist.

2. Turbomaschine nach Anspruch 1,
**dadurch gekennzeichnet,**
**dass** bei Verdrehung der als Überwurfring ausgebildeten Stelleinrichtung (11) gegenüber dem Mantelring (10) die Stelleinrichtung gegenüber dem Mantelring (10) in Axialrichtung unter gleichzeitiger elastischer Verformung des Mantelrings (10) zur Einstellung des Spalts verstellbar ist.

3. Turbomaschine nach Anspruch 1 oder 2,
**dadurch gekennzeichnet,**
**dass** in einer ersten Drehrichtung der Stelleinrichtung (11) ein Spaltmaß des Spalts bezogen auf ein von einer Ausgangstellung der Stelleinrichtung (11) definiertes Ausgangsmaß verkleinerbar ist, und dass in einer zweiten Drehrichtung der Stelleinrichtung (11) ein Spaltmaß des Spalts bezogen auf ein von einer Ausgangstellung der Stelleinrichtung (11) definiertes Ausgangsmaß vergrößerbar ist.

4. Turbomaschine nach einem oder mehreren der Ansprüche 1 bis 3,
**dadurch gekennzeichnet,**
**dass** die Stelleinrichtung (11) relativ dickwandig und der Mantelring (10) relativ dünnwandig ausgeführt ist.

5. Turbomaschine nach einem oder mehreren der Ansprüche 1 bis 4,
**dadurch gekennzeichnet,**
**dass** die Stelleinrichtung (11) aus einem steiferen Werkstoff als der Mantelring (10) gefertigt ist.

## Claims

1. A turbo-engine having a stator and a rotor, wherein the rotor has rotor blades and the stator has a housing and guide blades, wherein the rotor blades on the rotor side form at least one rotor-blade ring which at a radially external end of the same adjoins a radially internal housing wall of the housing formed as a jacket ring, is surrounded by the same and delimits a gap with the same, and wherein the gap between the jacket ring of the housing and the radially external end of the or each rotor-blade ring can be set by deformation of the jacket ring, wherein the jacket ring (10) is concentrically surrounded by an adjusting device (11) that is formed as a retaining ring,
**characterised in that**
opposing faces (12, 13) of the jacket ring (10) and of the adjusting device (11) have the contours of a truncated cone, and **in that** positioned between the jacket ring (10) and the adjusting device (11) in the radial direction and in the circumferential direction there are cylindrical rolling bodies (14) that are set obliquely in relation to the axial direction so that the adjusting device (11) can be rotated in relation to the jacket ring (10) with simultaneous setting of the gap.

2. A turbo-engine according to claim 1,
**characterised in that**
upon rotation of the adjusting device (11), which is formed as a retaining ring, in relation to the jacket ring (10) the adjusting device can be adjusted in relation to the jacket ring (10) in the axial direction with simultaneous elastic deformation of the jacket ring (10) in order to set the gap.

3. A turbo-engine according to claim 1 or 2,
**characterised in that**
in a first direction of rotation of the adjusting device (11) a gap clearance of the gap can be diminished relative to an initial dimension that is defined by an initial position of the adjusting device (11), and **in that** in a second direction of rotation of the adjusting device (11) a gap clearance of the gap can be enlarged relative to an initial dimension that is defined by an initial position of the adjusting device (11).

4. A turbo-engine according to one or more of claims 1 to 3,
**characterised in that**
the adjusting device (11) is constructed with relatively thick walls, and the jacket ring (10) is constructed with relatively thin walls.

5. A turbo-engine according to one or more of claims 1 to 4,
**characterised in that**
the adjusting device (11) is made from a material that is stiffer than that of the jacket ring (10).

## Revendications

1. Turbomachine avec un stator et un rotor, le rotor présentant des aubes mobiles et le stator un boîtier et des aubes directrices, les aubes mobiles côté rotor formant au moins une couronne d'aubes mobiles qui est contiguë au niveau de son extrémité radialement extérieure à une paroi radialement intérieure, réalisée comme un anneau d'enveloppe du boîtier, est entourée par celui-ci et délimite une fente avec celui-ci, et la fente entre l'anneau d'enveloppe du boîtier et l'extrémité radialement extérieure de la ou de chaque couronne d'aubes mobiles pouvant être réglée par déformation de l'anneau d'enveloppe, l'anneau d'enveloppe (10) étant entouré de manière concentrique par un dispositif de réglage (11) réalisé comme un anneau d'accouplement, **caractérisée en ce que** des surfaces opposées (12, 13) de l'anneau d'enveloppe (10) et du dispositif de réglage (11) présentent un contour tronconique et **en ce qu'**entre l'anneau d'enveloppe (10) et le dispositif de réglage (11) sont positionnés des corps de roulement (14) cylindriques, placés en biais dans le sens radial et dans le sens périphérique par rapport au sens axial de sorte que le dispositif de réglage (11) puisse être tourné par rapport à l'anneau d'enveloppe (10) en réglant simultanément la fente.

2. Turbomachine selon la revendication 1, **caractérisée en ce que** lors de la rotation du dispositif de réglage (11) réalisé comme anneau d'accouplement par rapport à l'anneau d'enveloppe (10), le dispositif de réglage peut être réglé par rapport à l'anneau d'enveloppe (10) dans le sens axial en déformant élastiquement simultanément l'anneau d'enveloppe (10) pour le réglage de la fente.

3. Turbomachine selon la revendication 1 ou 2, **caractérisée en ce que** dans un premier sens de rotation du dispositif de réglage (11), une dimension de la fente peut être réduite par rapport à une dimension de départ définie par une position de départ du dispositif de réglage (11), et **en ce que** dans un second sens de rotation du dispositif de réglage (11), une dimension de la fente peut être agrandie par rapport à une dimension de départ définie par une position de départ du dispositif de réglage (11).

4. Turbomachine selon l'une ou plusieurs quelconques des revendications 1 à 3, **caractérisée en ce que** le dispositif de réglage (11) est réalisée relativement à paroi épaisse et l'anneau d'enveloppe (10) est réalisé relativement à paroi mince.

5. Turbomachine selon l'une ou plusieurs quelconques des revendications 1 à 4, **caractérisée en ce que** le dispositif de réglage (11) est fabriqué dans un matériau plus rigide que l'anneau d'enveloppe (10).
